# EUROPÄISCHE PATENTSCHRIFT

(11) **EP 0 189 813 B1**
(45) Veröffentlichungstag und Bekanntmachung des Hinweises auf die Patenterteilung: **10.01.1990**
(21) Anmeldenummer: 86100688.0
(22) Anmeldetag: 20.01.1986
(51) Int. Cl.: E05D 11/10

(54) **Vorrichtung zum Feststellen eines geöffneten Fenster- oder Türladens**
Device for holding a window or door shutter in an open position
Dispositif pour maintenir en position ouverte un volet de fenêtre ou de porte

(30) Priorität: 29.01.1985 AT 228/85
(43) Veröffentlichungstag der Anmeldung: 06.08.1986
(73) Patentinhaber: MAYER & CO., A-5021 Salzburg (AT)
(72) Erfinder: Grassmann, Johann, A-5071 Wals (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- CH-A- 169 292
- CH-A- 205 473
- DE-C- 941 414
- FR-A- 462 517

## Beschreibung

Die Erfindung betrifft eine Vorrichtung zum Feststellen eines geöffneten Fenster- oder Türladens, der Ladenbänder mit einer Bandhülse trägt, in die ein mittels einer Klobenstange am Fenster- oder Türstock bzw. in der Mauer befestigter Bandzapfen eingreift, mit einem Lagergehäuse für einen verstellbaren Riegel, der einen in der Offenstellung des Ladens mit einem der Klobenstange zugehörigen Gegenanschlag zusammenwirkenden Sperranschlag aufweist.

Um die erschwerte Handhabung von üblichen Ladenfeststellern zu vermeiden, die mit vergleichsweise großem Abstand von der Drehachse des Ladens in dem an das Fenster anschließenden Mauerwerk verankert sind, ist es bekannt, im Anschlagbereich des Ladens an dessen Stirnseite einen Schwenkriegel anzuordnen, der um eine zur Drehachse des Ladens senkrechte Achse schwenkbar gelagert ist und bei geöffnetem Laden in ein am Stock des Fensters oder der Tür befestigtes Gehäuse eingehängt werden kann, so daß der Laden über den Schwenkriegel mit. dem Stock drehfest verbunden wird, weil der Schwenkriegel lediglich um seine zur Drehachse des Ladens senkrechte Schwenkachse, nicht aber um die Ladendrehachse drehbar ist. Aufgrund der Anordnung des Schwenkriegels im Bereich der anschlagseitigen Ladenkante sind solche Feststeller durch das geöffnete Fenster hindurch besser zugänglich. Trotzdem ist die Betätigung des Feststellers schwierig, da der Schwenkriegel nach dem Öffnen des Ladens von Hand aus in das mit einer angepaßten Rastausnehmung versehene Gehäuse eingehängt werden muß, wofür eine zusätzliche Ladenbewegung erforderlich ist. Außerdem bilden der Schwenkriegel und das Gehäuse zusätzliche Beschlägeteile, die gegeneinander ausgerichtet einerseits am Stock und anderseits am Laden des Fensters oder der Tür befestigt werden müssen.

Aus der FR-A 462 517 ist eine Vorrichtung der eingangs angegebenen Art bekannt, wobei das Lagergehäuse in den Fenster- oder Türstock eingesetzt ist, aus dem der Riegel hervorragt. Dieser greift in seiner Sperrlage in Aussparungen ein, die in einer speziell ausgebildeten, scheibenförmigen Klobenstange vorgesehen sind.

Diese bekannte Feststellvorrichtung weist den Nachteil auf, daß sie nicht bei konventionellen Ladenbändern und Klobenstangen verwendet werden kann. Deshalb ist es auch nicht möglich, diese Feststellvorrichtung ohne Austausch der Ladenbänder und Klobenstangen nachzurüsten. Ein weiterer Nachteil besteht darin, daß zum Einsetzen des Lagergehäuses im Fenster- oder Türstock umfangreiche Fräsarbeiten durchgeführt werden müssen, wodurch sowohl der Fenster- oder Türstock beschädigt als auch die Montagearbeit erheblich erschwert wird. Ein weiterer Nachteil besteht darin, daß der Riegel während der gesamten Schwenkdauer angehoben werden muß, bis der Laden seine Verriegelungsposition erreicht hat.

Der Erfindung liegt die Aufgabe zugrunde, eine Feststellvorrichtung der eingangs genannten Art zu schaffen, die bei geöffnetem Fenster oder geöffneter Tür einfach von der Innenseite her bedient werden kann, die selbsttätig in die Verriegelungsposition gelangt, möglichst universell einsetzbar ist und eine leichte Nachrüstbarkeit ermöglicht.

Diese Aufgabe wird gemäß der Erfindung durch die im kennzeichnenden Teil des Patentanspruchs 1 angegebenen Merkmale gelöst.

Durch das Anbringen des Lagergehäuses an der Bandhülse sind keinerlei Fräsarbeiten im Fenster-oder Türstock erforderlich, wodurch eine Beschädigung vermieden und die Montage erheblich vereinfacht und beschleunigt wird.

Da ein Riegel vorgesehen ist, der mit seinem Lagergehäuse an der Bandhülse befestigt wird und mit einem der Klobenstange zugehörigen Gegenanschlag zusammenwirkt, erfolgt beim Öffnen des Ladens eine selbsttätige Arretierung, wobei eine einfache, leicht von der Fensterinnenseite durch das geöffnete Fenster oder die Tür hindurch zugängliche Drehsperre für den geöffneten Fenster- oder Türladen erhalten wird, weil über den Riegel das Ladenband gegenüber dem Kloben festgestellt werden kann. Die Einrastung in der Offenstellung erfolgt ohne Handbetätigung. Zum Schließen des in dieser Weise in der Offenstellung festgehaltenen Ladens braucht der Riegel lediglich von seinem Gegenanschlag händisch weggezogen zu werden, um den Laden unbehindert verschwenken zu können. Die Anordnung des Riegels in einem Lagergehäuse, das mit der Bandhülse drehfest verbunden werden kann, hat dabei den Vorteil, daß handelsübliche Ladenbänder Verwendung finden können und folglich auch bestehende Fenster- oder Türläden mit einer solchen Festhaltevorrichtung für den geöffneten Laden nachrüstbar sind.

Besonders einfache Konstruktionsverhältnisse ergeben sich, wenn das Lagergehäuse für den verstellbaren Riegel mit Hilfe wenigstens einer Befestigungsschraube an der Bandhülse anklemmbar ist, weil in diesem Fall an dem Ladenband keine Montagearbeiten erforderlich sind. Eine solche Klemmbefestigung des Lagergehäuses an der Bandhülse ist dann besonders einfach durchzuführen, wenn das Lagergehäuse auf die Bandhülse axial aufschiebbar ist. Zu diesem Zweck braucht das Lagergehäuse lediglich eine der Querschnittsform der Bandhülse angepaßte Führungsausnehmung aufzuweisen. Da die Bandhülse wegen ihrer Verbindung mit dem Ladenband zumindest mit einem radial abstehenden Ansatz versehen ist, ergibt sich eine von der Kreisform abweichende Umrißform für die Bandhülse, so daß die drehfeste Verbindung des Lagergehäuses mit der Bandhülse keine Schwierigkeiten bereitet. Das Lagergehäuse findet ja wegen des von der Kreisform abweichenden Umrisses der Bandhülse im Umfangsrichtung eine ausreichende Abstützung an der Bandhülse, was besondere Maßnahmen zur drehfesten Verbindung zwischen der Bandhülse und dem Lagergehäuse unnötig macht.

Zur Verbesserung der Verbindung zwischen dem Lagergehäuse und der Bandhülse kann in weiterer Ausbildung der Erfindung das Lagergehäuse einen in die Aufnahmeöffnung der Bandhülse für den Bandzapfen formschlüssig eingreifenden Führungszapfen aufweisen. Ein wesentlicher Teil der auf die Drehsperre einwirkenden Kräfte kann somit über diesen Führungszapfen auf die Bandhülse übertragen werden. Ist die Bandhülse mit einer im Querschnitt sechseckigen Aufnahmeöffnung für den Bandzapfen versehen, so bewirkt der gegengleich ausgebildete Führungszapfen zusätzlich eine wirksame Drehsperre zwischen dem Lagergehäuse und der Bandhülse.

Damit beim Öffnen des Fenster- oder Türladens der Riegel auf der Bandhülse selbständig in der Offenstellung des Ladens in die Sperrstellung einrastet, kann der Riegel in seinem Lagergehäuse durch eine Schließfeder beaufschlagt sein. In diesem Fall kann es jedoch notwendig werden, entweder den durch den Riegel gebildeten Sperranschlag oder den der Klobenstange zugehörigen Gegenanschlag mit einer entsprechenden Anlauffläche zu versehen, um den Riegel vor dem Erreichen der Offenstellung des Ladens gegen die Schließfederkraft zu verschieben.

Der in dem Lagergehäuse verschiebbare Riegel kann unmittelbar mit der Klobenstange als Gegenanschlag zusammenwirken. Bei einer solchen Konstruktion ist aber die Anordnung des Riegels weitgehend vorbestimmt, was unter Umständen Beschränkungen hinsichtlich der Gehäuseausbildung nach sich ziehen kann. Um bezüglich der Lage des Riegels und der Gehäusebefestigung freie Hand zu haben, kann ein von der Klobenstange gesonderter Gegenanschlag vorgesehen werden, der mit der Klobenstange verstellbar verbunden ist. Diese Verstellung des Gegenanschlages für den Sperriegel erlaubt in einfacher Weise eine genaue Justierung der Drehsperre zwischen dem Kloben und dem Ladenband. Obwohl für die Verstellung des Gegenanschlages unterschiedliche konstruktive Lösungen möglich sind, werden besonders einfache Verhältnisse dadurch sichergestellt, daß das Ansatzstück eine an den Querschnitt der Klobenstange angepaßte Durchtrittsöffnung für die Klobenstange aufweist, so daß das Ansatzstück entlang der Klobenstange für die gewünschte Lage verstellt werden kann. Das Festhalten des Ansatzstückes in der justierten Stellung ist über eine Klemmschraube od. dgl. in herkömmlicher Art möglich.

Um den geöffneten Laden nicht nur gegen ein Schließen, sondern auch gegen eine gegensinnige Drehbewegung festzuhalten, kann der Gegenanschlag vorteilhaft eine Rastausnehmung für den Riegel bilden. Diese Rastausnehmung für den Riegel gewährleistet außerdem in einfacher Weise ein selbständiges Einrasten des Riegels, ohne für den Riegel Anlaufflächen vorsehen zu müssen, weil die Rastausnehmung in einem Plattenkörper vorgesehen werden kann, auf dem sich der Riegel während der Verdrehung des Ladens abstützt. Gelangt der Riegel beim Öffnen des Ladens in den Bereich der Rastausnehmung, so rastet er aufgrund einer Feder- oder Gewichtsbelastung selbständig in die Rastausnehmung ein. Zum Lösen der dadurch bewirkten Drehsperre ist der Riegel in seinem Lagergehäuse entgegen der Feder- bzw. Gewichtsbelastung aus der Rastausnehmung von Hand aus herauszuziehen, wonach der Laden geschlossen werden kann.

In der Zeichnung ist der Erfindungsgegenstand beispielsweise dargestellt. Es zeigen
Fig. 1 eine erfindungsgemäße Vorrichtung zum Feststellen eines Fenster- oder Türladens in einer Draufsicht,
Fig. 2 diese Vorrichtung in einem Schnitt nach der Linie 11-11 der Fig. 1 und
Fig. 3 eine der Fig. 2 entsprechende Darstellung einer Konstruktionsvariante.

Der Laden 1 eines Fensters oder einer Tür ist gemäß den Fig. 1 und 2 in herkömmlicher Weise über Ladenbänder 2 auf Kloben 3 gelagert, die am Stock 4 des Fensters oder der Tür bzw. in der Mauer befestigt sind. Die Drehachse für den Laden 1 wird durch Bandzapfen 5 gebildet, die in Bandhülsen 6 eingreifen und von Klobenstangen 7 getragen werden. Zur Anpassung an die jeweiligen räumlichen Verhältnisse können die Klobenstangen 7 in ihrer Länge gegenüber den am Stock 4 angeschlagenen Klobenkörpern verstellt werden. Außerdem sind die Bandhülsen 6 entlang einer Führung 2a des Ladenbandes 2 verschiebbar und können in der jeweiligen Verschiebestellung mittels einer Klemmschraube 8 festgeklemmt werden.

Neu gegenüber dieser herkömmlichen Ladenlagerung ist allerdings, daß an der Bandhülse 6 ein Lagergehäuse 9 für einen verschiebbaren Riegel 10 befestigt ist, der an seinem gegen die Klobenstange 7 vorragenden Ende einen Sperranschlag 11 bildet und durch eine Schließfeder 12 belastet wird, die sich einerseits am Gehäuse 9 und anderseits an einem Bund 13 des Riegels 10 abstützt. Dieser Riegel 10 kann mittels eines Betätigungskopfes 14 von Hand aus gegen die Kraft der Schließfeder 12 im Gehäuse 9 verschoben werden.

Das Lagergehäuse 9 für den Riegel 10 weist eine an die äußere Querschnittsform der Bandhülse 6 angepaßte Führungsausnehmung 15 auf, die es erlaubt, das Gehäuse 9 axial auf die Bandhülse 6 aufzuschieben. Da in der Bandhülse 6 eine axiale Nut 16 vorgesehen ist, in die ein Stegansatz 17 des Lagergehäuses 9 eingreift, stützt sich das Lagergehäuse 9 verdrehungssicher auf der Bandhülse 6 ab, und kann mit Hilfe einer Befestigungsschraube 18 an der Bandhülse 6 festgeklemmt werden.

Um eine zusätzliche Verbindung zwischen dem Lagergehäuse 9 und der Bandhülse 6 zu erhalten, kann gemäß Fig. 2 das Lagergehäuse 9 mit einem Führungszapfen 19 versehen werden, der beim Aufstecken des Lagergehäuses 9 auf die Bandhülse 6 in deren Aufnahmeöffnung 20 für den Bandzapfen 5 eingreift. Wird eine solche zusätzliche Verbindung aufgrund anderer Belastungsverhältnisse nicht verlangt, so kann ein solcher Führungszapfen 19 entfallen, wie dies bei der Konstruktion nach Fig. 3 dargestellt ist.

Zum Festhalten des geöffneten Ladens 1 wirkt der Sperranschlag 11 des Riegels 10 mit einem der Klobenstange 7 zugehörigen Gegenanschlag 21 zusammen, der an einem Ansatzstück 22 vorgesehen ist und aus einer Rastausnehmung 23 für den Sperranschlag 11 des Riegels 10 besteht. Um den Gegenanschlag 21 für den Sperranschlag 11 gegenüber dem Riegel 10 justieren zu können, weist das Ansatzstück 22 eine dem Querschnitt der Klobenstange 7 entsprechende Durchtrittsöffnung 24 für die Klobenstange auf, so daß das Ansatzstück 22 entlang der Klobenstange 7 verstellt und mit Hilfe einer nicht dargestellten Klemmschraube in der gewählten Verschiebestellung festgehalten werden kann, in der der Sperranschlag 11 des Riegels 10 in die Rastausnehmung 23 beim Öffnen des Ladens einrastet. Da der Riegel 10 mit radialem Abstand von dem die Drehachse für den Laden 1 bildenden Bandzapfen 5 angeordnet und über sein Lagergehäuse 9 mit der Bandhülse 6 drehfest verbunden ist, wird der Laden in seiner Offenstellung über den Riegel 10 festgehalten. Um das selbständige Einrasten des Riegels 10 in die Rastausnehmung 23 sicherzustellen, ist das Ansatzstück 22 mit dem Gegenanschlag 21 mit einer Anlauffläche 25 für den Riegel 10 versehen, der beim Öffnen des Ladens entlang der Anlauffläche 25 entgegen der Kraft der Schließfeder 12 verschoben wird, um dann aufgrund seiner Federbelastung beim Erreichen der Offenstellung in die Rastausnehmung 23 einzurasten. Zum Lösen der dadurch bedingten Drehsperre braucht der Riegel 10 lediglich mit seinem Sperranschlag 11 aus der Rastausnehmung 23 gezogen zu werden, was über den Betätigungskopf 14 einfach von Hand aus durchgeführt werden kann.

## Patentansprüche

1. Vorrichtung zum Feststellen eines geöffneten Fenster- oder Türladens, der Ladenbänder (2) mit einer Bandhülse (6) trägt, in die ein mittels einer Klobenstange (7) am Fenster- öder Türstock bzw. in der Mauer befestigter Bandzapfen (5) eingreift, mit einem Lagergehäuse (9) für einen verstellbaren Riegel (10), der einen in der Offenstellung des Ladens (1) mit einem der Klobenstange (7) zugehörigen Gegenanschlag (21) zusammenwirkenden Sperranschlag (11) aufweist, dadurch gekennzeichnet, daß das Lagergehäuse (9) an der Bandhülse (6) wenigstens eines Ladenbandes (2) drehfest anordenbar ist und der Gegenanschlag (21) als Ansatzstück (22) für die Klobenstange (7) ausgebildet ist.

2. Vorrichtung nach Anspruch 1, dadurch gekennzeichnet, daß das Lagergehäuse (9) für den verstellbaren Riegel (10) mit Hilfe wenigstens einer Befestigungsschraube (18) an der Bandhülse (6) anklemmbar ist.

3. Vorrichtung nach Anspruch 1 oder 2, dadurch gekennzeichnet, daß das Lagergehäuse (9) auf die Bandhülse (6) axial aufschiebbar ist.

4. Vorrichtung nach einem der Ansprüche 1 bis 3, dadurch gekennzeichnet, daß das Lagergehäuse (9) einen in die Aufnahmeöffnung (20) der Bandhülse (6) für den Bandzapfen (5) formschlüssig eingreifenden Führungszapfen (19) aufweist.

5. Vorrichtung nach einem der Ansprüche 1 bis 4, dadurch gekennzeichnet, daß der Riegel (10) in seinem Lagergehäuse (9) gegen die Kraft einer Schließfeder (12) verschiebbar ist.

6. Vorrichtung nach einem der Ansprüche 1 bis 5, dadurch gekennzeichnet, daß der mit dem Riegel (10) zusammenwirkende Gegenanschlag (21) mit der Klobenstange (7) verstellbar verbunden ist.

7. Vorrichtung nach Anspruch 6, dadurch gekennzeichnet, daß das Ansatzstück (22) eine an den Querschnitt der Klobenstange (7) angepaßte Durchtrittsöffnung (24) für die Klobenstange (7) aufweist.

8. Vorrichtung nach einem der Ansprüche 1 bis 7, dadurch gekennzeichnet, daß der Gegenanschlag (21) eine Rastausnehmung (23) für den Riegel (10) bildet.

9. Vorrichtung nach einem der Ansprüche 1 bis 8, dadurch gekennzeichnet, daß das Ansatzstück (22) mit einer Anlauffläche (25) für den Sperranschlag (11) versehen ist.

## Claims

1. Device for fixing an opened window shutter or door shutter which carries shutter hinges (2) with a hinge sleeve (6) into which a hinge spigot (5) engages, with the hinge spigot (5) being secured by means of a block bar (7) to the window or door case, or in the wall, with a bearing housing (9) for an adjustable latch (10) which has a blocking abutment (11) which cooperates in the opened position of the shutter (1) with a counter abutment (21) belonging to the block bar (7), characterized in that the bearing housing (9) is rotationally fixedly arrangeable at the hinge sleeve (6) of at least one shutter hinge (2) and the counter abutment (21) is formed as a piece (22) adjoining the block bar (7).

2. Device in accordance with claim 1, characterized in that the bearing housing (9) for the displaceable latch (10) is clampable at the hinge sleeve (6) with the aid of at least one securing screw (18).

3. Device in accordance with claim 1 or claim 2, characterized in that the bearing housing (9) can be pushed axially onto the hinge sleeve (6).

4. Device in accordance with one of the claims 1 to 3, characterized in that the bearing housing (9) has a guide spigot (19) which engages in form- locked manner into the receiving opening (20) of the hinge sleeve (6) for the hinge spigot (5).

5. Device in accordance with one of the claims 1 to 4, characterized in that the latch (10) is displaceable in its bearing housing (9) against the force of a closing spring (12).

6. Device in accordance with one of the claims 1 to 5, characterized in that the counter abutment which cooperates with the latch (10) is adjustably connected to the block bar (7).

7. Device in accordance with claim 6, characterized in that the piece (22) has an aperture (24) for the block bar (7) which is matched to the cross-section of the block bar (7).

8. Device in accordance with one of the claims 1 to 7, characterized in that the counter abutment (21) forms a latch recess (23) for the latch (10).

9. Device in accordance with one of the claims 1 to 8, characterized in that the piece (22) is provided with a ramp surface (25) for the blocking abutment (11).

## Revendications

1. Dispositif destiné à bloquer un volet ouvert de fenêtre ou de porte, ce volet comportant des penture de volet (2) munies d'un manchon de penture (6), dans lequel vient s'engrener un tourillon de penture (5) fixé au châssis de fenêtre ou de porte ou encore dans le mur au moyen d'une tige de gond (7), ce dispositif étant muni d'un logement de support (9) destiné à un verrou (10) à position réglable, qui présente, dans la position ouverte du volet (1), une butée d'arrêt (11) coopérant avec une contre-butée (21) faisant partie de la tige de gond (7), caractérisé en ce que le logement de support (9) peut être disposé contre le manchon de penture (6) d'au moins une penture de volet (2), tandis que la contre-butée (21) est réalisée sous forme d'un élément de saillie (22) pour la tige de gond (7).

2. Dispositif selon la revendication 1, caractérisé en ce que le logement de support (9) destiné au verrou (10) à position réglable peut être pressé contre le manchon de penture (6) à l'intervention d'au moins une vis de fixation (18).

3. Dispositif selon la revendication 1 ou 2, caractérisé en ce que le logement de support (9) peut coulisser axialement sur le manchon de penture (6).

4. Dispositif selon l'une quelconque des revendications 1 à 3, caractérisé en ce que le logement de support (9) présente un tourillon de guidage (19) venant s'engrener mécaniquement dans l'ouverture de logement (20) du manchon de penture (6), cette ouverture étant destinée au tourillon de penture (5).

5. Dispositif selon l'une quelconque des revendications 1 à 4, caractérisé en ce que le verrou (10) peut coulisser au sein de son logement de support (9) à l'encontre de la force exercée par un ressort de fermeture (12).

6. Dispositif selon l'une quelconque des revendications 1 à 5, caractérisé en ce que la contre-butée (21) coopérant avec le verrou (10) est reliée à la tige de gond (7), de façon à pouvoir être déplacée.

7. Dispositif selon la revendication 6, caractérisé en ce que l'élément de saillie (22) présente une ouverture de pénétration (24) destinée à la tige de gond (7), cette ouverture étant adaptée à la coupe transversale de cette tige de gond (7).

8. Dispositif selon l'une quelconque des revendications 1 à 7, caractérisé en ce que la contre-butée (21) constitue un évidement d'encliquetage (23) destiné au verrou (10).

9. Dispositif selon l'une quelconque des revendications 1 à 8, caractérisé en ce que l'élément de saillie (22) est muni d'une surface d'avancement (25) destinée à la butée d'arrêt (11).
